# EUROPÄISCHE PATENTANMELDUNG

(11) **EP 0 472 962 A1**
(43) Veröffentlichungstag der Anmeldung: **04.03.1992**
(21) Anmeldenummer: 91113207.4
(22) Anmeldetag: 06.08.1991
(51) Int. Cl.: D01H 5/00

(54) **Verfahren u. Vorrichtung zum Einbringen einer Lunte in ein laufendes Streckwerk einer Textilmaschine, insbesondere einer Ringspinnmaschine**

(30) Priorität: 16.08.1990 CH 2664/90
(71) Anmelder: MASCHINENFABRIK RIETER AG, CH-8406 Winterthur (CH)
(72) Erfinder: Slavik, Walter, CH-8320 Fehraltorf (CH); Brennwalder, Daniel, CH-8400 Winterthur (CH); Braunschweiler, Reto, CH-8405 Winterthur (CH)

(57) **Zusammenfassung**

Zwecks Einbringen einer Lunte (6) in ein laufendes Streckwerk wird ein Luntenabschnitt zwischen einem Sauggreifer (37) und einer anderen Führungsstelle (11, 12, 39) zuerst seitlich in das Einzugswalzenpaar (16) und dann, bei fortwährender Saugwirkung im Sauggreifer (37), seitlich in das Mittelwalzenpaar (17) gebracht.

## Beschreibung

Die Erfindung betrifft ein Verfahren zum Einbringen einer Lunte in ein laufendes Streckwerk einer Textilmaschine, insbesondere einer Ringspinnmaschine gemäss dem Oberbegriff des Anspruchs 1. Die Erfindung betrifft ebenfalls eine Vorrichtung zum Durchführen des Verfahrens.

Die US-3 832 839 beschreibt eine manuelle Methode, eine Lunte in ein Streckwerk einzuführen. Dabei wird, beide Hände benutzend, ein Luntenende gleichzeitig durch einen Seitenschlitz im Einlauftrichter bzw. Luntenführer und seitlich zwischen dem laufenden Einzugswalzenpaar geführt. Dieser Schrift gemäss kann sich die Bedienperson auf diese Arbeit beschränken, da das sich nunmehr im Vorverzugsfeld des Streckwerkes befindliche Luntenende automatisch vom Streckwerk weiterbefördert und durch das Lieferwalzenpaar hindurchgeführt werden soll. In der Praxis besteht aber nur eine kleine Chance, dass das Luntenende, ohne ein erneutes Eingreifen der Bedienperson, tatsächlich und ohne Ballenbildung zwischen das Mittelwalzenpaar gelangt.

Die DE 36 26 268 enthält einige Varianten, das Einbringen einer Lunte in ein Streckwerk zu automatisieren. Gemäss einer ersten Variante wird das Luntenende von einem Klemmgreifer an einem Bezugspunkt, einem im Gatter zwischen Vorgarnspulen befindlichen Luntenführer, erfasst und unter Umgehung wenigstens des Einzugswalzenpaares und des Einlauftrichters in ein Hauptverzugsfeld des Streckwerkes gebracht, wonach der antreibbare, Vorschubsrollen aufweisende Klemmgreifer, der sich inzwischen in einen Luntenführer verwandelt, eine derartige Bewegung ausführt, dass die Lunte seitlich sowohl in das Einzugswalzenpaar als auch in den Einlauftrichter eingezogen wird. Einer zweiten Variante geht aus der prioritätsbeanspruchenden CH-673 484 hervor, in welcher die Möglichkeit, den Einlauftrichter beim Einbringen der Lunte in das Hauptverzugsfeld nicht zu umgehen, offengelassen wird. Sowohl bei der ersten als auch bei der zweiten Variante kann die Komplexität des Klemmgreifers als nachteilig angesehen werden. Gemäss einer dritten Variante kann der Klemmgreifer zuerst, d.h. unter Umgehung wenigstens des Einzugswalzenpaares, die Lunte dem Absaugröhrchen übergeben. Da aber solche Absaugröhrchen für Fäden ausgelegt sind, können sie beim Absaugen von Lunten schnell verstopfen. Auch gehen beträchtliche Luntenlängen verloren. Ausserdem muss zuerst die Reinigungswalze entfernt werden.

Weiterhin wird gemäss einer Ausführung der US-4 922 704 das Luntenende mittels eines Klemmgreifers derart entlang eines Einlauftrichters geführt, dass die Lunte einen vorstehenden Lappen streift und automatisch durch einen durchgehenden Seitenschlitz in den Einlauftrichter eingefädelt wird, wonach der Greifer das Luntenende seitlich um die Stirnseite der oberen Einzugswalze, etwa auf der Höhe der Klemmlinie des Einzugswalzenpaares, und dann zwischen das Mittelwalzenpaar führt. Um ein vorzeitiges Einziehen der Lunte zwischen dem Einzugswalzenpaar zu vermeiden, wird die Lunte um einen an der Stirnseite der oberen Einzugswalze befindlichen, umklappbaren Haken geführt. Erst nach dem Erfassen der Lunte durch das Mittelwalzenpaar wird der Haken umgeklappt, wodurch die Lunte seitlich zwischen das Einzugswalzenpaar gezogen wird. Insbesondere durch das Vorhandensein des Hakens und des Steuermechanismus zu dessen Umklappen wird diese Ausführung etwas aufwendig und kompliziert.

Weitere Anregungen zur Automatisierung gehen aus der JP-52-155232 hervor. Ein stationärer, jeder Arbeitsstelle bzw. Spinnstelle zugeordneter, längenunveränderlicher, schwenkbarer Sauggleitgreifer ergreift gemäss einer ersten Anregung an einem zwischen Vorgangspulen angeordneten Luntenführer das Luntenende und befördert es nahe der Lieferwalzen des Streckwerkes, derart, dass die Lunte sich geradlinig in einer rechtwinklig zur Maschinenmittelebene stehenden, gedachten ersten Ebene seitlich des Streckwerkes erstreckt. Ein ebenfalls stationärer, jeder Arbeitsstelle zugeordneter, längenunveränderlicher, schwenkbarer Drukkarm bringt mittels seines abgeschrägten Endes nachfolgend einen mittleren Luntenabschnitt aus dieser ersten Ebene in eine parallel zur ersten Ebene stehende, die Streckwerkwalzen etwa mittig schneidene zweite gedachte Ebene, derart, dass der mittlere Luntenabschnitt in die normale Luntenlauflinie in Laufrichtung vor dem Einzugswalzenpaar gebracht wird und dass die Lunte zwischen dem mittleren Luntenabschnitt und der Halteposition des Sauggleitgreifers nahe des Lieferwalzenpaares zuerst auf ein schräges Leitblech oberhalb der Einzugsoberwalze auftrifft und zum Stirnende der Einzugsoberwalze abgleitet, um dann in die Klemmlinie des Einzugswalzenpaares zu gelangen. Gleichzeitig wird gemäss der Beschreibung die Saugwirkung des Sauggleitgreifers eingestellt. Wie die Lunte danach zwischen das Walzenmittelpaar und das Lieferwalzenpaar gelangt, ist der Beschreibung nicht zu entnehmen. Abgesehen davon erscheint die gezackte Linienführung der Lunte und die Mehrzahl von schrägen Gleitflächen bezüglich Betriebssicherheit als unzuverlässig. Ausserdem verbleibt der Druckarm während des Spinnvorganges in der Abwärtsstellung, wodurch dessen zwangsläufiges Vorhandensein an jeder Spinnstelle kostenmässig ins Gewicht fällt. Gemäss einer zweiten Anregung wird das seitliche Einziehen der Lunte zwischen das Einzugswalzenpaar durch einen einen Seitenschlitz aufweisenden Einlauftrichter ausgeführt, welcher aus einer Stellung seitlich des Streckwerkes in die normale Luntenlauflinie verschoben wird. Auch die zweite Anregung beschränkt sich lediglich auf das Einführen der Lunte zwischen das Einzugwalzenpaares, wahrscheinlich in der Annahme, wie bei der US-3 832 839, dass die Lunte nunmehr automatisch durch das ganze Streckwerk befördert wird.

Es ist deshalb Aufgabe der vorliegenden Erfindung, ein Verfahren und eine Vorrichtung zu schaffen, welche die eingangs erwähnten Nachteile vermeiden und welche es ermöglichen, eine Lunte mittels einfacher mechanischer Mittel und auf zuverlässige Weise vollständig in ein laufendes Streckwerk einzuführen. Diese Aufgabe wird gelöst durch die kennzeichnenden Merkmale der Ansprüche 1 und 6.

Die Erfindung wird nachfolgend anhand der Zeichnung näher erläutert. Es zeigen schematisch:
Fig. 1 einen Teilquerschnitt durch eine Ringspinnmaschine und ein Bediengerät mit einem Saugrohr und einem Gabelarm,
Fig. 2a bis 2e Sequenzskizzen anhand einer Draufsicht auf ein Streckwerk zur Erläuterung des erfindungsgemässen Verfahrens gemäss einer ersten Hauptvariante und
Fig. 3a bis 3c Sequenzskizzen anhand einer gleichen Draufsicht zur Erläuterung des erfindungsgemässen Verfahrens gemäss einer zweiten Hauptvariante.

Figur 1 zeigt aufgesteckte Vorgarnspulen 4 im Gatter einer Ringspinnmaschine auf einer Seite ihrer Maschinenmittelebene 5. Die Lunte 6 wird durch eine fix im Gatter montierte erste Führungsstelle 9, auch Luntenführer genannt, hindurchgeführt. Dieser Luntenführer 9 kann als Bezugsstelle für die Luntenerfassung durch einen Greifer dienen. Die Lunte 6 durchläuft im normalen Betrieb nacheinander eine fix an einer Längsstange 10 befestigte, als Luntenstoppvorrichtung ausgebildete zweite Führungsstelle 11, eine fixe, als Einlauftrichter ausgebildete, dritte Führungsstelle 12 und ein Streckwerk mit einem Einzugswalzenpaar 16, einem Mittelwalzenpaar 17 samt Oberriemchen 18 und Unterriemchen 19 und einem Lieferwalzenpaar 20. Die Ober- und Unterwalzen sind nur zur Deutlichkeit auseinander gezeichnet. Die Klemmlinien der Streckwerkwalzenpaare bilden eine Durchlaufebene 23. Nahe des Lieferwalzenpaares 20 ist ein mit einem zentralen Saugkasten 24 in Verbindung stehendes Absaugröhrchen 25 angeordnet, welches bekanntlich zur Absaugung von Fäden im Falle eines Fadenbruches dient.

Parallel zur Maschinenmittelebene 5 ist ein Bediengerät 30 zum Einbringen einer Lunte bzw. eines Vorgarnes 6 in das laufende Streckwerk mittels Rollen 31 auf einer Hängebahn 32 verfahrbar. Das Bediengerät 30 hat einen mit einem Saugrohr bzw. Sauggleitgreifer 37 ausgestatteten Haltearm 36, der in drei Stellungen 36.1, 36.2, 36.3 dargestellt ist und einen Druckarm bzw. Gabelarm 38 mit einer Gabelung 39. Das Saugrohr 37, das mit seinem Mundstück eine vierte, und die Gabelung 39, die eine fünfte bewegliche Führungsstelle für die Lunte 6 darstellt, können gemäss einem Programm geeignete dreidimensionale Bewegungen ausführen. Die Gabelung 39 kann bspw. durch ein Kugelgelenk 40 bezüglich des Bediengerät 30 ein- und ausfahren. Der Haltearm 36 kann bspw. Gelenkstücke aufweisen und über ein Drehgelenk 41 fix am Bediengerät 30 befestigt sein. Das Bediengerät 30 enthält eine nicht gezeichnete Unterdruckquelle, die mit einem teilweise dargestellten Schlauch 42 verbunden ist. Am Operationsanfang ergreift das Saugrohr 37 die Lunte 6 an einer vorbestimmten Bezugsstelle, bspw. gerade unterhalb des Luntenführers 9 und fädelt sie seitlich in die Luntenstopvorrichtung 11 ein, was am geeignetsten aber nicht zwangsläufig, mit Hilfe der Gabelung 39 geschieht. Im übrigen kann die Bezugsstelle ebenfalls der Umfang der Luntenwicklung auf der Vorgarnspule 4 sein. In diesem Fall fädelt das Saugrohr 37 aus der Ruheposition 36.1 des Haltearmes 36 heraus die Lunte alleine oder mit Hilfe der Gabelung 39 durch den Luntenführer 9 hindurch.

Figur 2a zeigt die Lage, in der die Lunte 6 in die Luntenstopvorrichtung 11, hier als Haken dargestellt, eingefädelt worden ist. Das Saugrohr 37 hat sich inzwischen in eine Position etwa seitlich der oberen Walze 46 des Einzugswalzenpaares 16 und in den Bereich der Durchlaufebene 23 bewegt. Wiederum, mit Hilfe der Gabelung 39, wird der Luntenabschnitt zwischen der zweiten Führungsstelle 11 und dem Saugrohr 37 durch einen Seitenschlitz der dritten Führungsstelle bzw. des Einlauftrichters 12 geführt (Fig. 2b). Falls der Einlauftrichter 12 einen geeigneten Lappen oberhalb des Seitenschlitzes aufweist, wie bereits in Fig. 3 der US-4 922 704 gezeigt wurde, könnte das Saugrohr 37 diese Einfädelung alleine bewerkstelligen. Mit dem Einlauftrichter 12 als Fixpunkt wird der Luntenabschnitt durch Bewegung des Saugrohres 37 bis in normaler Durchlaufrichtung der Lunte hinter das Einzugswalzenpaar 16 seitlich zwischen das Einzugswalzenpaar 16 gebracht bzw. geschwenkt. (Fig. 2c). Die Saugwirkung im Saugrohr 37 bleibt erhalten. Das Saugrohr 37 wird parallel zum Streckwerk gerade bis vor das Lieferwalzenpaar 20 und eine oberhalb davon angeordnete Reinigungswalze 47 bewegt, so dass der Luntenabschnitt, nunmehr mit dem Einzugswalzenpaar 16 als Fixpunkt, seitlich zwischen das Mittelwalzenpaar 17 geschwenkt wird (Fig. 2d). Die Lunte 6 wird jetzt durch das Einzugswalzenpaar 16 und das Mittelwalzenpaar 17 verzogen und das Saugrohr 37 zieht durch seine Saugwirkung an dem freien Luntenende. Eine Verdrehung der Luntenfasern findet noch nicht statt. Diese Situation könnte dazu führen, dass die Lunte 6 in der Position gemäss Figur 2d automatisch getrennt wird. Sollte dies nicht der Fall sein, wird die Saugwirkung im Saugrohr 37 verstärkt, so dass die Lunte durch die Saugkraft getrennt wird. Das freie, getrennte Luntenende wird durch das Saugrohr 37 abgesaugt. Diese Situation gemäss Fig. 2d hat den Vorteil, dass die Reinigungswalze 47 nicht tangiert wird. Da die Lunte nunmehr ins Hauptverzugsfeld zwischen dem Mittelwalzenpaar 17 und dem Lieferwalzenpaar 20 eingeführt worden ist, ist mit Sicherheit anzunehmen, dass das Lieferwalzenpaar 20 die Lunte automatisch erfassen wird. Der am Austritt des Lieferwalzenpaares 20 gebildete Faden wird vorläufig durch das Absaugröhrchen 25 abgesaugt, bis ein Fadenansetzgerät den normalen Spinnbetrieb wieder herstellt, worauf hier nicht weiter eingegangen wird. Sollte die Reinigungswalze 47 kein Hindernis darstellen, kann die Bewegung des Saugrohres 37 weitergeführt werden bis auch das Lieferwalzenpaar 20 die Lunte erfasst hat (Fig. 2e). Dies entspricht der Stellung 36.3 des Haltearmes 36 der Fig. 1. In diesem Fall, dank des grösseren Verzuges des Hauptverzugsfeldes, wird die Lunte auch ohne Erhöhung der Saugkraft getrennt.

Die Bewegung des Saugrohres 37 von der Position gemäss Fig. 2a zu der Position gemäss Fig. 2e kann durchgehend sein. Es kann aber vorteilhaft sein, in der Position gemäss Fig. 2a so lange zu verharren, bis die Einfädelung in den Einlauftrichter 12 abgeschlossen ist.

Beim anderen Verfahren gemäss Fig. 3 zur Einbringung der Lunte ins Streckwerk kann die Lunte 6 direkt von der Bezugsstelle, dem Luntenführer 9, mittels des Saugrohres 37 an eine Stelle geschwenkt werden, die der Position des Saugrohres 37 nach der Fig. 2d entspricht, wonach das Saugrohr 37 in seiner Stellung verharrt. Die Lunte würde sich dann in einer gedachten, rechtwinklig zur Maschinenmittelebene 5 stehende Ebene befinden (Fig. 3a). Die Gabelung 39 wird hier dazu benützt, die Lunte in den Haken 11 einzuhängen, wobei durch die Schwenkung des Luntenabschnittes die Lunte zwischen das Einzugswalzenpaar 16 gelangt (Fig. 3b). Nachfolgend kann die Gabelung 39 wieder dazu dienen, die Lunte in den Einlauftrichter 12 einzufädeln. Dadurch wird auch die Lunte vermehrt in Richtung ihrer normalen Luntenlauflinie gebracht, so dass die Lunte, identisch mit der Fig. 2d zwischen das Mittelwalzenpaar 17 gebracht wird (Fig. 3c). Als Untervariante kann die Gabelung 39 die Lunte zuerst in den Einlauftrichter 12 und erst dann in den Haken einfädeln.

Der Bereich der Durchlaufebene 23 ist begrenzt durch die Rotationsachsen der Ober- und Unterwalzen der Walzenpaare 16 und 17. Wenn der Luntenabschnitt sich im Bereich dieser Durchlaufebene 23 befindet, kann er durch die Walzenpaare erfasst werden.

Bei Streckwerken mit mehr als drei Walzenpaaren sollten die Walzenpaare zwischen Einzugswalzenpaar und Lieferwalzenpaar in dieser Beschreibung als ein Mittelwalzenpaar gelten. Alle in der Beschreibung, den Ansprüchen und der Zeichnung dargestellten Sachverhalte können sowohl einzeln als auch in beliebiger Kombination erfindungswesentlich sein. Es ist nicht erfindungswesentlich, die Lunte durch ein Sauggerät zu greifen. Jede andere geeignete Greiferform z.B. ein mechanischer Greifer, kann die erforderliche Funktion erfüllen.

## Patentansprüche

1. Verfahren zum Einbringen einer Lunte in ein laufendes Streckwerk einer Textilmaschine, insbesondere einer Ringspinnmaschine, wobei ein von zwei Führungsstellen geführter Luntenabschnitt seitlich zwischen das Einzugswalzenpaar (16) des Streckwerkes dadurch eingebracht wird, dass die von einer Vorgarnspule kommende Lunte von der einen Führungsstelle (37) saugend gehalten wird, dass die eine Führungsstelle (37) seitlich des Streckwerkes und in normaler Durchlaufrichtung der Lunte hinter das Einzugswalzenpaar(es) und in den Bereich der Durchlaufebene (23) des Streckwerkes gebracht wird und dass die andere Führungsstelle (11, 12, 39) sich beim Einbringen des Luntenabschnittes in das Einzugswalzenpaar ebenfalls im Bereich der Durchlaufebene befindet, dadurch gekennzeichnet, dass der nunmehr vom Einzugswalzenpaar erfasste Luntenabschnitt fortwährend von der einen, sich hinter dem Mittelwalzenpaar (17) befindlichen Führungsstelle (37) saugend gehalten und seitlich zwischen das Mittelwalzenpaar eingebracht wird, und dass nach Erfassen des Luntenabschnittes durch das Mittelwalzenpaar das Luntenende abgetrennt und von der einen Führungsstelle (37) abgesaugt wird.

2. Verfahren nach Anspruch 1, dadurch gekennzeichnet, dass die Saugkraft der einen Führungsstelle (37) nach Erfassen des Luntenabschnittes durch das Mittelwalzenpaar erhöht wird.

3. Verfahren nach Anspruch 1, dadurch gekennzeichnet, dass die Lunte von der einen Führungsstelle (37) ohne Zuhilfenahme anderer Mittel in mindestens eine andere, fixe Führungsstelle (9, 11, 12) eingefädelt wird.

4. Verfahren nach Anspruch 1, dadurch gekennzeichnet, dass die eine Führungsstelle nach Erfassen der Lunte durch das Mittelwalzenpaar in Durchlaufrichtung der Lunte bis vor das Lieferwalzenpaar bewegt wird.

5. Verfahren nach Anspruch 1, dadurch gekennzeichnet, dass die eine Führungsstelle innerhalb der Durchlaufebene kontinuierlich bewegt wird.

6. Vorrichtung zum Einbringen einer Lunte in ein laufendes Streckwerk einer Textilmaschine, insbesondere einer Ringspinnmaschine, mit mindestens einem Luntenführer (9, 11, 12, 39), mit einem Sauggreifer (37) zum Erfassen der Lunte (6) an einer vorbestimmten Bezugsstelle (9) und zum Führen der Lunte seitlich des Streckwerkes und in den Bereich der Durchlaufebene (23) desselben, welcher Sauggreifer die Lunte mit Hilfe eines der Luntenführer seitlich in das Einzugswalzenpaar (16) des Streckwerkes einbringt, dadurch gekennzeichnet, dass der Sauggreifer die Lunte mit Hilfe des die Lunte erfassenden Einzugswalzenpaares seitlich in das Mittelwalzenpaar (17) einbringt.

7. Vorrichtung nach Anspruch 6, dadurch gekennzeichnet, dass der Sauggreifer (37) drei dimensional bewegbar ist.

8. Vorrichtung nach Anspruch 6, dadurch gekennzeichnet, dass neben dem Sauggreifer noch eine dreidimensional bewegbare Führungsstelle (39) vorhanden ist.

9. Vorrichtung nach Anspruch 6, dadurch gekennzeichnet, dass das Saugrohr und eine dreidimensional bewegbare Führungsstelle (39) Bestandteil eines verfahrbaren Bediengerätes (30) sind.

10. Vorrichtung nach Anspruch 6, dadurch gekennzeichnet, dass der Sauggreifer derart programmiert ist, dass er zuerst eine Seite und dann die andere Seite desselben Streckwerkes bedient.

11. Verfahren zum Einbringen einer Lunte in ein laufendes Streckwerk einer Textilmaschine, insbesondere einer Ringspinnmaschine, wobei ein Luntenabschnitt seitlich zwischen die Walzenpaare des Streckwerkes dadurch eingebracht wird, dass die von einer Vorgarnspule kommende seitlich des Streckwerkes und in normaler Durchlaufrichtung der Lunte hinter das Einzugswalzenpaar(es) und in den Bereich der Durchlaufebene (23) des Streckwerkes gebracht wird, dadurch gekennzeichnet, dass der nunmehr vom Einzugswalzenpaar erfasste Luntenabschnitt fortwährend von Führungsstelle (37) gehalten und seitlich zwischen das Mittelwalzenpaar eingebracht wird, und dass nach Erfassen des Luntenabschnittes durch das Mittelwalzenpaar das Luntenende abgetrennt und von der Führungsstelle (37) abgeführt wird.

12. Vorrichtung zum Einbringen einer Lunte in ein laufendes Streckwerk einer Textilmaschine, insbesondere einer Ringspinnmaschine, mit einem Greifer (37) zum Erfassen der Lunte (6) und zum Führen der Lunte seitlich des Streckwerkes und in den Bereich der Durchlaufebene (23) desselben, welcher Greifer die Lunte seitlich in das Einzugswalzenpaar (16) des Streckwerkes einbringt, dadurch gekennzeichnet, dass der Greifer die Lunte mit Hilfe des die Lunte erfassenden Einzugswalzenpaares seitlich in das Mittelwalzenpaar (17) einbringt.
